# EUROPÄISCHE PATENTANMELDUNG

(11) **EP 1 195 481 A2**
(43) Veröffentlichungstag der Anmeldung: **10.04.2002**
(21) Anmeldenummer: 01123200.6
(22) Anmeldetag: 28.09.2001
(51) Int. Cl.: E04H 15/42

(54) **Einparkhilfe für Autoabstellanlagen**

(30) Priorität: 09.10.2000 DE 10049850
(71) Anmelder: Jama Kunststoffverarbeitung GmbH, 29640 Schneverdingen (DE)
(72) Erfinder: Behrens, Herbert, 26340 Zetel (DE)

(57) **Zusammenfassung**

Die Erfindung geht aus von einer mechanischen Einparkhilfe für Kraftfahrzeuge zur Anzeige der Begrenzung eines Parkraumes, insbesondere für die Fahrtrichtungen, bestehend aus einer im Funktionszustand im wesentlichen senkrecht auf einem Träger ( 1 ) stehend angeordneten Anzeigestange ( 2 ), die eine zumindest bis in das Blickfeld eines Fahrzeugführers ragende Länge aufweist und zum Zweck einer optischen Signalgabe aus ihrer Ruhelage heraus verkippbar ist, wobei der Träger eine sich in der Ebene der Einparkfläche ausbreitende Basisplatte ( 3 ) ist, die einen zumindest von einem Bereich ( 4 ) ihrer Außenkante ( 5 ) entfernt angeordneten Steckaufnehmer ( 6 ) für die Anzeigestange aufweist und eine Rückstellmasse für dieselbe bildet.

## Beschreibung

Die Erfindung betrifft eine Einparkhilfe für Kraftfahrzeugführer, insbesondere zur Anwendung an Parkräumen, wie Garagen oder anderen Abstellanlagen, bei denen der Parkraum zumindest in der Einparkrichtung durch massive Wände oder andere, den Parkraum begrenzende Gegenstände, wie Möbelstücke, Werkbänke, bzw. höhere Schwellen oder Einfriedungen begrenzt ist.

Insbesondere bei modernen Kraftfahrzeugen im PKW-Umfeld werden die Karosserien aus strömungstechnischen Gründen oder aus solchen der modernen Formgebung mit nach vorne hin stark abfallenden Kühlervorbauten versehen, dergestalt, daß für den Fahrzeugführer -zur Abschätzung eines verbleibenden Abstandes zu einem Hinderniseine Einblicknahme auf den Bugbereich des Fahrzeuges zumindest stark eingeschränkt ist. Dieses führt logisch dazu, daß insbesondere Besitzer von gerade neu angeschafften Fahrzeugen selten den Mut aufbringen, den zur Verfügung stehenden Parkraum gleich annähernd auszunutzen, da heutige Autos keine Stoßstange im herkömmlichen Sinne besitzen, sondern nur eine optisch sehr empfindliche Karosserie - Erweiterung. Hiermit dürfte auch tastend ungern gegen bestehende Hindernisse gefahren werden, selbst wenn diese mit Notpuffern bewehrt sind, die z. B. aus nachgiebig befüllten Beuteln, Altreifen oder aufklebbaren Schaumgummistreifen bestehen.

Auch z. B. seitlich im Bereich des Parkraumes angebrachte Markierungen bringen dem Fahrer letztlich keine ausreichende Sicherheit über die wirkliche Position des Fahrzeuges. Andere Signalgeber, die für diesen Anwendungsbereich sinnvoll einsetzbar wären und im Umfeld zwischen raffiniert aufgestellten Spiegelvorrichtungen und in die Fahrzeuge integrierten elektronischen Ultraschall-Meßgeräten angesiedelt sein können. sind zum einen recht teuer und zum anderen wohl auch nicht zuverlässig genug, da hierbei zumindest räumlich kleinere Hindernisse leicht übersehen werden können.

Der Erfindung liegt die Aufgabe zugrunde, für das angegebene Umfeld ein universell anwendbares, mit geringen Kosten herstellbares und sowohl von den Fahrzeugen als auch von den Gegebenheiten des Parkraumes unabhängiges Gerät zu schaffen, mit dem das Erreichen eines den Abstellraum für ein Fahrzeug begrenzenden Hindernisses dem Fahrer gut erkennbar und auch rechtzeitig visuell anzeigbar ist. Ebenso soll auch keine Abhängigkeit von internen oder auch externen elektrischen Versorgungseinrichtungen gegeben sein.

Weiterhin soll mit dem erfindungsgemäßen Gerät eine über den reinen Funktionswert als Einparkhilfe hinausgehende Eigenschaft erreicht werden, die in der Bereitstellung von permanent vorhandenen, produktungebundenen und von den Anwendern solcher Einparkhilfen auch gerne geduldeten Werbeflächen liegt.

Gelöst werden diese Aufgaben durch die in dem kennzeichnenden Teil des Patentbegehrens angegebenen Mittel und deren Anordnung.

Wenn die erfindungsgemäße Einparkhilfe in einem ausreichenden Abstand zu einem Hindernis so aufgestellt wird, daß die an der Basisplatte dezentral und senkrecht stehend befestigte Anzeigestange dem zu parkenden Fahrzeug zugekehrt und somit die Basisplatte mit ihrer Ausdehnungslänge dem Hindernis zugewendet ist, ergibt sich ein für den Fahrzeugführer gut wahrnehmbarer Verkipp- und Anhebeeffekt der Anzeigestange, wenn das Fahrzeug mit einem vorstehenden Teil (z. B. Stoßstange oder Nummernschild) gegen die Anzeigestange geführt wird. Dieser Effekt entsteht logisch dadurch, daß die Basisplatte dabei wie ein einarmiger Hebel um ihre dem Hindernis gegenüberliegenden Standfüße angekippt wird. Wenn das Hindernis, das z. B. eine Wand, ein Schrank oder eine Werkbank ist, dabei durch das obere Ende der kippenden Anzeigestange erreicht wird, was zum Anhalten des Fahrzeuges im Regelfall ausreicht, verbleibt noch eine recht komfortable Wegreserve bis zur vollständigen Ausschöpfung des Parkraumes, da hierfür die Anzeigestange fedrig nachgeben kann.

Beim Verlassen des Parkraumes bzw. bei einem leichten Zurücksetzen des Fahrzeuges kippt die Einparkhilfe durch Schwerkraft in die Ausgangslage zurück.

Für geübtere Fahrer läßt sich die erfindungsgemäße Einparkhilfe allerdings auch in anderen Lagen gegenüber einem Hindernis plazieren, so z. B. seitlich verdreht, was dann eine gegenüber dem Hindernis nähere Plazierung erlaubt. Es kann allerdings auch dann eine nützliche Anwendung der Einparkhilfe gegeben sein, wenn in einem Parkraum an einer beliebigen Stelle zielgenau angehalten werden soll.

Bei einer komfortablen Ausführungsform der erfindungsgemäßen Einparkhilfe ist unter Beibehaltung des rein mechanischen Prinzips vorgesehen, die Anzeigestange mit einem zusätzlichen, optisch verstärkt wirksamen Signalgeber zu versehen. Dieser in Signalfarben gefertigte Signalgeber gibt beim Anstoßen eines Fahrzeuges an die Anzeigestange ein von der Verkippbewegung derselben mittelbar abhängiges Bewegungssignal, wobei zusätzlich noch ein Signal durch die Änderung eines Farbeindruckes entsteht.

Wie es sich aus dem Schutzbegehren ergibt, wird dieses erfindungsgemäß dadurch erreicht, daß an dem oberen Ende der Anzeigestange ein beweglich gelagertes Anzeigeelement verstellbar gelagert ist, das Bestandteil eines weiterhin aus einem Abdeckteil für das Anzeigeelement bestehenden Signalgebers ist. Dadurch, daß das Anzeigeelement über das z. B. aus einem Zugband bestehende Kraftübertragungsglied mit einer Masse verbunden ist, die zumindest für einen ersten Teilbereich der Verkippbewegung der Basisplatte von derselben unabhängig ist, ergibt sich eine zuverlässige Verstellbewegung des Anzeigeelementes gegenüber dem zugeordneten Abdeckteil. Hierdurch entsteht ein für den Fahrzeugführer gut wahrnehmbares Bewegungs- und Farbsignal zusätzlich zu der Verkipp- und Anhebebewegung der Anzeigestange.

Die obere Fläche und auch die Seitenflächen der Basisplatte der erfindungsgemäßen Einparkhilfe sind hervorragend für die Positionierung von Werbemitteln geeignet, die von Anwendern insbesondere dann gerne geduldet werden, wenn die Werber produktkonform sind, aber auch deshalb, weil ein solcher Werbeträger eine andauernd nützliche Funktion hat.

Einzelheiten, die den Gegenstand der Erfindung weiterbilden, ergeben sich aus dem Patentbegehren und den Zeichnungen.

Es zeigen:
Fig. 1 bis 5 ein erstes Ausführungsbeispiel,
Fig. 6 ein zweites, erweitertes Ausführungsbeispiel und
Fig. 7 eine stark schematisierte Anwendungsdarstellung.

### Nachgereichte allgemeine Beschreibung

Wie die Zeichnungen zeigen, besteht eine mechanische Einparkhilfe aus einer Anzeigestange 2, die im wesentlichen senkrecht auf einem Träger 1 steckbar befestigt ist, und die eine über die Motorhaube hinweg zumindest bis in das Blickfeld von Fahrzeugführern ragende Länge aufweist (siehe hierzu insbesondere die Fig. 7). Der Träger 1 wird durch eine Basisplatte 3 gebildet, die sich in der Ebene des Bodens größerflächig ausbreitet und die einen Steckaufnehmer 6 für die Anzeigestange 2 aufweist.

Die Basisplatte 3 besitzt eine im wesentlichen dreieckige Grundform, wobei an jeder ihrer Ecken 7, 8 und 9 jeweils ein Standfuß 10 angeformt ist. Der Steckaufnehmer 6 für die Anzeigestange 2, die bei dem Ausführungsbeispiel nach den Fig. 1 bis 5 aus einem Vollmaterial besteht, wird durch einen mit einem Sackloch 23 versehenen Zapfen gebildet, der an der Basisplatte 3 homogen angeformt ist und aus der Oberfläche derselben herausragt, und zwar an einer dezentralen Stelle im Bereich einer der Ecken 7. Hierdurch nimmt der Steckaufnehmer 6 eine Lage ein, in der er sich gegenüber einem Bereich 4 der ihm gegenüberliegenden Außenkante 5 der Basisplatte 3 in einem im wesentlichen größtmöglichen Abstand befindet.

Die Anzeigestange 2 besteht bei dem Ausführungsbeispiel nach den Fig. 1 bis 5 aus einem Stab 18 aus handelsüblichem Fibermaterial, das seitlich federnd nachgiebig ausgebildet und mit einem Schutzschlauch 17 überzogen ist. Dieser Schutzschlauch 17 besteht aus einem Material, das gegenüber den im Kraftfahrzeugbau, insbesondere bei den Stoßstangen, verwendeten Oberflächenmaterialien einen geringen Reibkoeffizienten aufweist.

Die Anzeigestange 2 kann aus einer Mehrzahl von kürzeren Stangenteilen 12; 13; 14 bestehen (siehe Fig. 4), die vermittels Steckverbindungen 11, die z.B. aus Einsteckhülsen bestehen, zu unterschiedlichen Gesamtlängen zusammenfügbar sind, je nach dem, wie sich für den Fahrzeugführer aus dem Fahrzeug heraus die Unterkante des freien Sichtbereiches darstellt. Dieser Sichtbereich kann sich bei den verschiedenen Fahrzeugtypen und weiterhin bei Berücksichtigung der Einparkrichtung in der Höhe sehr unterschiedlich gestalten.

Wie insbesondere die Fig. 5 zeigt, sind an den Stangenteilen 12, 13, und 14 Farb und / oder Formmarkierungen 15 bzw. 16 vorgesehen, die für den Fahrzeugführer eine verbesserte Wahrnehmbarkeit von Bewegungen der Anzeigestange 2 gewährleisten, und zwar im Hinblick auf unterschiedlichste Lichtverhältnisse im Umfeld des Parkraumes. Die Farb- und Formmarkierungen 15 bzw. 16 können zur Optimierung der Erkennbarkeit mit floureszierenden Farben beschichtet- oder aus Materialien mit entsprechenden Wirkungen gefertigt sein.

Wie die Zeichnungen weiterhin zeigen, ist die im wesentlichen eine dreieckige Grundform aufweisende Basisplatte 3 zum Zweck einer guten Eigenstabilität zu einer aus einem Kunststoff gefertigten Hohlschale ausgeformt, deren Rand 19 die Standfüße 10 durch Freiarbeitungen 21 bildet. Die Basisplatte 3 weist zum einen aus geschmacklichen Gründen eine trochoidale Form auf und ist zum anderen mit für das Anbringen von Klebeetiketten oder anderen Werbemitteln geeigneten Flächen versehen. Hierfür ist die Basisplatte 3 so ausgeformt, daß ihre obere Fläche 20 von dem Steckaufnehmer 6 aus betrachtet nach hinten in Richtung auf den Bereich 4 zu in einem Bogen abnehmend ansteigt, wobei sich der Kurvenverlauf bevorzugt progressiv verhält. In der seitlichen Ausrichtung ist die Fläche 20 ungekrümmt. Die Basisplatte 3 ist in dem Übergangsbereich zwischen ihrer Außenkante 5 und der oberen Fläche 20 weiterhin mit fasenartigen Seitenflächen 22 versehen, die ebenfalls in nur einer Richtung gekrümmt ausgebildet sind.

Während die beiden seitlich verlaufenden Seitenflächen 22 bevorzugt ebenfalls eine nach hinten zu progressiv verlaufende Krümmung besitzen, weist die hintere Fläche 22, die sich an den Bereich 4 anschließt, eine quer zu ihrer Längsausdehnung verlaufende Krümmung auf.

Das anhand der Figuren 1 bis 5 beschriebene Ausführungsbeispiel der Einparkhilfe wird normalerweise so auf dem Boden platziert, daß die Basisplatte 3 dem Hindernis, das den Parkraum in Fahrtrichtung begrenzt, mit ihrem Bereich 4 zugewendet ist, was bedeutet, daß dieselbe mit ihrer die Anzeigestange 2 tragenden Ecke 7 in Richtung auf das sich annähernde Fahrzeug weist. Wenn das Fahrzeug -bei selbstverständlich vorsichtiger Fahrweise- dabei zum Beispiel mit seiner Stoßstange oder dem vorstehenden Nummernschild von vorne gegen die Anzeigestange 2 stößt, wird dieselbe in Fahrtrichtung verkippt. Durch ihre dezentrale, einseitige Anordnung auf der Basisplatte 3 wird die Anzeigestange -für den Fahrzeugführer zusätzlich deutlich sichtbar- axial nach oben angehoben. Dieser Effekt entsteht durch den dabei wirksam werdenden Hebelarm der Basisplatte 3, die mit ihrer Ecke 7 folglich um die Füße 10 ihrer Ecken 8 und 9 verschwenkt wird (siehe hierzu die schematisierte Darstellung nach Fig. 7). Wie dieser Darstellung weiterhin entnehmbar ist, kann die Anzeigestange 2 selbst dann noch eine Beschädigung von Fahrzeugteilen verhindern helfen, wenn dieselbe im Verlauf des Einparkvorganges z. B. mit ihrem oberen Ende eine Wand erreicht. Durch die seitliche Nachgiebigkeit der Anzeigestange 2 verbleibt also noch eine respektable Wegreserve für den Einparkvorgang.

Geübte Fahrzeugführer können die beschriebene Einparkhilfe aber auch in anderen Lagen vor einem Hindernis platzieren, z. B. so, indem die Basisplatte 3 quer zur Einparkrichtung aufgestellt wird. Hierdurch kann die Anzeigestange 2 näher vor einem Hindernis stehen; der nutzbare Verkippweg derselben wird hierdurch jedoch verkleinert, und die Anhebebewegung wird reduziert.

Die Fig. 6 zeigt ein anderes Ausführungsbeispiel der Einparkhilfe mit einem nur schematisch dargestellten Träger 101 für eine Anzeigestange 102 auf, der eine auf dem Boden eines Parkraumes platzierbare Basisplatte 103 bildet. Die Basisplatte 103 ist mit einem Steckaufnehmer 106 für die aus Rohrmaterial bestehende Anzeigestange 102 versehen, der hier ebenfalls an einer der Ecken 107 so vorgesehen ist, daß er sich auf der Basisplatte gegenüber einem Bereich 104 der Außenkante 105 in einem im wesentlichen größtmöglichen Abstand, d.h. in einer dezentralen Lage, befindet. Die im wesentlichen dreieckig ausgebildete Basisplatte 103 bildet an den Ecken mit ihrem Rand 105 jeweils einen Standfuß 110.

Auch bei diesem Ausführungsbeispiel besteht der Steckaufnehmer 106 aus einem Zapfen, der aus der Ebene der im wesentlichen eine dreieckige Grundform aufweisenden Basisplatte 103 nach oben herausragt. Die Anzeigestange 102 besteht aus einem seitlich fedrig nachgiebigen Rohrmaterial aus Kunststoff und kann mehrteilig ausgebildet sein. Als hierfür besonders gut geeignet hat sich ein handelsübliches Stromleiter-Führungsrohr herausgestellt, das unter der Warenbezeichnung "KUPA-ROHR" bekanntgeworden ist, und das bei ausreichender Festigkeit über ein geringes spezifisches Gewicht verfügt.

Die Stangenteile 113 und 114 der Anzeigestange 102 sind an ihrem einen Ende 130 zu einer Steckverbindung 111 verengt ausgeformt, deren Durchmesser dem des Steckaufnehmers 106 der Basisplatte 103 entspricht. Somit sind die Stangenteile in beliebiger Reihenfolge auf der Basisplatte aufsteckbar befestigt. Auch bei diesem Ausführungsbeispiel (Fig. 6) sind an der Anzeigestange 102 Farb- und/oder Formmarkierungen 115 vorgesehen (nicht näher dargestellt), die aus floureszierenden Beschichtungen oder Einfärbungen bestehen können. Zur Verstärkung der visuellen Wahrnehmbarkeit eines seitlichen Anstoßvorganges des Fahrzeuges gegen die Anzeigestange 102 kann an derselben ein zusätzlich bewegliches Anzeigeelement 131 vorgesehen sein, das als ein optischer Signalgeber 116 wirksam ist, und das unter dem mittelbaren Einfluß einer Verstellvorrichtung 132 steht.

Der als eine bewegliche Formmarkierung wirksame Signalgeber 116 ist z. B. mit einer Signalfarbe farblich auffällig gestaltet und an dem oberen Ende 130 des letzten Stangenteiles der Anzeigestange 102 zwischen einer verdeckten und einer frei sichtbaren Lage verstellbar gelagert. Hierfür ist an dem oberen Ende 130 des letzten Stangenteiles 113 der Anzeigestange 102 eine aufsteckbare Hülse 133 vorgesehen, die nach oben hin so erweitert ist, daß sie das als eine tonnenartige Kapsel ausgebildete Anzeigeelement 131 aufnehmen und somit für den Fahrzeugführer verdecken kann. Die Hülse 133 ist farblich so gestaltet, daß sie auch bei verschiedenen Ausleuchtzuständen des Parkraumes gegenüber dem Anzeigeelement 131 einen größtmöglichen Kontrastwert besitzt. Durch ihre räumliche Vergrößerung gegenüber dem Durchmesser der Anzeigestange 102 erfüllt die Hülse 133 gleichzeitig auch die Aufgabe der Formmarkierung 115, die ebenfalls die durch das Anstoßen eines Fahrzeuges bewirkte Bewegung der Anzeigestange 102 verdeutlicht.

An dem Anzeigeelement 131 greift ein flexibles Kraftübertragungsglied 135 an, das bei dem dargestellten Beispiel aus einem Zugband besteht, und das an dem unteren Bereich des als tonnenartige Kapsel ausgebildeten Anzeigeelementes 131 befestigt ist. Dieses Zugband kann an dem Anzeigeelement 131 z. B. mittels einer Klebeverbindung oder einer Auffädelung mit Endknoten befestigt sein. Auf dem Zugband (Kraftübertragungsglied 135), das durch die als Rohr ausgebildete Anzeigestange 102 hindurchgeführt ist, ist eine als Schraubendruckfeder ausgebildete Feder 134 aufgefädelt. Diese Feder 134 ist dabei zwischen dem unteren Bereich des Anzeigeelementes 131 und dem oberen Ende des Stangenteiles 113 der Anzeigestange 102 so eingespannt, daß das Anzeigeelement stets nach oben in die freistehende, in der Fig. 6 dargestellte Lage beeinflußt wird. Über das als ein Zugband ausgebildete Kraftübertragungsglied 135 ist das Anzeigeelement 131 gegen die Wirkung der Feder 134 in die Hülse 133 einziehbar, und zwar so weit, bis das Anzeigeelement mit seinem unteren Bereich auf dem Boden der Erweiterung der Hülse 133 aufsetzt und sich somit vollständig innerhalb derselben in einer verdeckten Position befindet.

Das aus einem Zugband bestehende Kraftübertragungsglied 135, das im montierten Zustand der Einparkhilfe mit seinem anderen Ende durch die rohrförmig ausgebildeten Stangenteile 113 u. 114 und auch durch den mit einer Durchgangsbohrung versehenen Steckaufnehmer 106 nach unten hindurchgeführt ist, weist hier ein Befestigungselement, z. B. eine Öse auf. Diese Öse umgreift unmittelbar unterhalb des Steckaufnehmers 106 der Basisplatte 103 das freie Ende eines Bügels, der die Verstellvorrichtung 132 bildet, und der mit seinen Klammerenden in Schwenklagern 136 verschwenkbar gelagert ist. Diese Schwenklager 136 sind an der Unterseite der Basisplatte 103 im Bereich 104 deren Außenkante 105 homogen angeformt. Hierdurch ergibt sich logisch, daß der die Verstellvorrichtung 132 bildende Bügel eine größtmögliche Länge aufweist, die sich durch die Länge der Basisplatte 103 ergibt. Hierdurch wird erreicht, daß der Bügel mit seinem freien Ende, mit dem er der Durchgangsbohrung des Steckaufnehmers 106 unmittelbar gegenüberliegt, und das durch sein Eigengewicht auf dem Boden des Parkraumes aufliegt, dann nur eine geringfügige Bewegung in seiner Längsrichtung ausführt, wenn seine Schwenklager 136 in einem Radius um die hinteren Standfüße 110 der Basisplatte 103 angehoben werden.

Die Verstellvorrichtung 132 besteht aus einem Material mit relativ hohem spezifischen Gewicht, z. B. aus einem Niro-Stahl, wodurch sich zum einen für die gesamte Einparkhilfe ein bei deren hinteren Standfüßen 110 liegender günstiger Schwerpunktbereich ergibt, und zum anderen eine von einer Ankippbewegung der Basisplatte 103 weitgehend unabhängige Masse bereitgestellt wird, die größer ist als die Kraft der Feder 134. Daraus ergibt sich, daß die Verstellvorrichtung 132 bei einer Verkippbewegung der Basisplatte 103 mit ihrem freien Ende und somit auch mit der Öse des Kraftübertragungsgliedes 135 gegen die Wirkung der Feder 134 zumindest so lange am Boden verbleibt, bis das Anzeigeelement 131 gegen die Wirkung der Feder 134 vollständig in die Hülse 133 eingezogen worden ist. Erst bei einer weiterführenden Verkippung der Basisplatte 103 würde die Masse der Verstellvorrichtung 132 über das Kraftübertragungsglied 135 mit angehoben werden.

## Patentansprüche

1. Mechanische Einparkhilfe zur Anzeige der Begrenzung eines Parkraumes für Kraftfahrzeuge in den Fahrtrichtungen,
**gekennzeichnet durch** eine im Funktionszustand im wesentlichen senkrecht auf einem Träger ( 1; 101 ) stehend angeordnete Anzeigestange ( 2; 102 ), die eine zumindest bis in das Blickfeld des Fahrzeugführers ragende Länge aufweist, wobei der Träger eine sich in der Ebene des Bodens ausbreitende Basisplatte ( 3; 103 ) ist, die einen zumindest von einem Bereich ( 4; 104 ) ihrer Außenkante ( 5; 105 ) entfernt angeordneten Steckaufnehmer ( 6; 106 ) für die Anzeigestange aufweist.

2. Einparkhilfe nach Anspruch 1,
**dadurch gekennzeichnet,**
**daß** die Basisplatte ( 3; 103 ) eine im wesentlichen dreieckige Form besitzt und im Bereich ihrer Ecken ( 7; 8; 9; 107 ) jeweils einen Standfuß ( 10; 110 ) aufweist, wobei der Steckaufnehmer ( 6; 106 ) im wesentlichen dezentral im Bereich einer Ecke ( 7; 107 ) vorgesehen ist und aus einem aus der Ebene der Basisplatte herausragenden Zapfen besteht.

3. Einparkhilfe nach Anspruch 1,
**dadurch gekennzeichnet,**
**daß** die Anzeigestange ( 2; 102 ) durch eine mehrteilig ausgebildete, vermittels Steckverbindungen ( 11; 111 ) für verschiedene Gesamtängen zusammensteckbare und seitlich federnd nachgiebige Stange gebildet wird, wobei an den einzelnen Stangenteilen ( 12; 13; 113; 14; 114; ) visuell wahrnehmbare Farb- und Formmarkierungen ( 15; 115 bzw. 16; 116 ) vorgesehen sind.

4. Einparkhilfe nach Anspruch 1 und einem oder mehreren der vorhergehenden Unteransprüche,
**dadurch gekennzeichnet,**
**daß** die Teile der Anzeigestange ( 2 ) jeweils aus einem handelsüblichen und mit einem Schutzschlauch ( 17 ) überzogenen Stab (18) aus Fibermaterial bestehen, wobei der Schutzschlauch einen geringen Reibkoeffizienten gegenüber im Fahrzeugbau verwendeten Außenoberflächen hat.

5. Einparkhilfe nach Anspruch 1 und einem oder mehreren der vorhergehenden Unteransprüche,
**dadurch gekennzeichnet,**
**daß** die Teile der Anzeigestange ( 102 ) aus einem seitlich fedrig elastischen Rohrmaterial bestehen.

6. Einparkhilfe nach Anspruch 1 und einem oder mehreren der vorhergehenden Unteransprüche,
**dadurch gekennzeichnet,**
**daß** das fedrig elastische Rohrmaterial der Anzeigestange ( 102 ) ein handelsübliches Stromleiter - Führungsrohr aus PVC ist.

7. Einparkhilfe nach Anspruch 1 und einem oder mehreren der vorhergehenden Unteransprüche,
**dadurch gekennzeichnet,**
**daß** die Farb- und Formmarkierungen (15; 115 bzw. 16; 116 ) an der Anzeigestange ( 2; 102 ) floureszierend sind.

8. Einparkhilfe nach Anspruch 1 und einem oder mehreren der vorhergehenden Unteransprüche,
**dadurch gekennzeichnet,**
**daß** die Basisplatte ( 3 ) aus einem zu einer Hohlschale ausgeformten Kunststoff besteht, deren Rand (19) die Standfüße (10) durch Freiarbeitungen ( 21 ) bildet.

9. Einparkhilfe nach Anspruch 1 und einem oder mehreren der vorhergehenden Unteransprüche,
**dadurch gekennzeichnet,**
**daß** die obere Fläche ( 20 ) der Basisplatte ( 3 ) von dem Steckaufnehmer ( 6 ) aus betrachtet nach hinten hin abnehmend in einem Bogen ansteigt, wobei deren seitliche Ausrichtung ungekrümmt ist.

10. Einparkhilfe nach Anspruch 1 und einem oder mehreren der vorhergehenden Unteransprüche,
**dadurch gekennzeichnet,**
**daß** die Basisplatte ( 3 ) im Übergang zwischen ihrer Außenkante ( 5 ) und der oberen Fläche ( 20) fasenartige Seitenflächen ( 22 ) besitzt, die in wenigstens einer Dimension ungekrümmt sind.

11. Einparkhilfe nach Anspruch 1 und einem oder mehreren der vorhergehenden Unteransprüche,
**dadurch gekennzeichnet,**
**daß** der an der Basisplatte ( 103 ) homogen angeformte Steckaufnehmer ( 106 ) ein Zapfen für eine Anzeigestange ( 102) aus Rohrmaterial ist.

12. Einparkhilfe nach Anspruch 1 und einem oder mehreren der vorhergehenden Unteransprüche,
**dadurch gekennzeichnet,**
**daß** der an der Basisplatte ( 3 ) homogen angeformte Steckaufnehmer ( 6 ) ein Sackloch ( 23 ) für eine Anzeigestange ( 2) aus Vollmaterial aufweist.

13. Einparkhilfe nach Anspruch 1 und einem oder mehreren der vorhergehenden Unteransprüche,
**dadurch gekennzeichnet,**
**daß** die Basisplatte ( 3) eine trochoidale Grundform aufweist.

14. Einparkhilfe nach Anspruch 1 und einem oder mehreren der vorhergehenden Unteransprüche,
**dadurch gekennzeichnet,**
**daß** an der Anzeigestange ( 102 ) ein von einer Fremdvorrichtung (z.B. KFZ-Stoßstange) erzeugten Bewegung der Einparkhilfe mittelbar gesteuerter Signalgeber (116) vorgesehen ist.

15. Einparkhilfe nach Anspruch 1 und einem oder mehreren der vorhergehenden Unteransprüche,
**dadurch gekennzeichnet,**
**daß** der Signalgeber (116) ein an dem oberen Ende (130) der Anzeigestange ( 102 ) verstellbar gelagertes Anzeigeelement (131) ist, das unter dem mittelbaren Einfluß einer in Abhängigkeit von einer Kippbewegung der Anzeigestange und somit auch der Basisplatte ( 103 ) wirksamen Verstellvorrichtung ( 132 ) steht.

16. Einparkhilfe nach Anspruch 1 und einem oder mehreren der vorhergehenden Unteransprüche,
**dadurch gekennzeichnet,**
**daß** das Anzeigeelement ( 131 ) ein mit einer Signalfarbe gekennzeichnetes Formstück ist, das zwischen einer freistehenden und einer verdeckten Position verstellbar gelagert ist.

17. Einparkhilfe nach Anspruch 1 und einem oder mehreren der vorhergehenden Unteransprüche,
**dadurch gekennzeichnet,**
**daß** das Anzeigeelement ( 131 ) eine tonnenartig ausgebildete Kapsel ist, die in einer an dem oberen Ende ( 130 ) der Anzeigestange ( 102 ) vorgesehenen Hülse ( 133 ) gegen die Wirkung einer Feder ( 134 ) eintauchbar gelagert ist.

18. Einparkhilfe nach Anspruch 1 und einem oder mehreren der vorhergehenden Unteransprüche,
**dadurch gekennzeichnet,**
**daß** die Verstellvorrichtung ( 132 ) eine unter der Basisplatte ( 103 ) angeordnete Masse ist, die zumindest für einen Teilbereich einer Verkippbewegung derselben von dieser unabhängig- und über ein flexibles Kraftübertragungsglied ( 135 ) mit dem Anzeigeelement ( 131 ) verbunden ist.

19. Einparkhilfe nach Anspruch 1 und einem oder mehreren der vorhergehenden Unteransprüche,
**dadurch gekennzeichnet,**
**daß** das Kraftübertragungsglied ( 135 ) ein Zugband ist, das innerhalb der als ein Rohr ausgebildeten Anzeigestange ( 102 ) geführt ist.

20. Einparkhilfe nach Anspruch 1 und einem oder mehreren der vorhergehenden Unteransprüche,
**dadurch gekennzeichnet,**
**daß** die Verstellvorrichtung ( 132) ein an der Basisplatte (103 ) in Schwenklagern ( 136 ) verschwenkbar gelagerter Bügel ist.

21. Einparkhilfe nach Anspruch 1 und einem oder mehreren der vorhergehenden Unteransprüche,
**dadurch gekennzeichnet,**
**daß** die Feder ( 134 ) aus einer auf dem Kraftübertragungsglied ( 135 ) koaxial angeordneten Schraubenfeder besteht, die im Betriebszustand zwischen dem als eine Kapsel ausgebildeten Anzeigeelement ( 131 ) und dem Boden der Hülse ( 133 ) eingespannt ist.
